# FASCICULE DE BREVET EUROPEEN

(11) **EP 1 582 736 B1**
(45) Date de publication et mention de la délivrance du brevet: **20.08.2008**
(21) Numéro de dépôt: 05300244.0
(22) Date de dépôt: 01.04.2005
(51) Int. Cl.: F02M 69/46

(54) **Dispositif de protection de rampe d'alimentation de carburant**
Schutzvorrichtung einer Brennstoffzufuhrleitung
Safety guard for a fuel rail

(30) Priorité: 02.04.2004 FR 0450651
(43) Date de publication de la demande: 05.10.2005
(73) Titulaire: RENAULT S.A.S., 92100 Boulogne Billancourt (FR)
(72) Inventeur: Delaigue, Laurent, 92130, Issy les Moulineaux (FR)

(56) Documents cités:
- EP-A- 1 304 473
- US-A- 5 168 856

## Description

La présente invention concerne la protection des rampes d'alimentation de carburant de moteur à combustion interne contre les chocs, notamment en cas de déformation frontale du bloc moteur.

Sur de nombreux moteurs, la bride de liaison du répartiteur d'admission est en matière plastique. Une solution simple pour assurer la protection des rampes d'alimentation de carburant, consiste à remplacer la bride en plastique par une bride en aluminium, de manière à disposer d'une cale de protection métallique. Toutefois, si la cale est rigide, elle transmet intégralement les chocs, sans possibilité d'amortissement par déformation.

Dans les mêmes conditions, tout écran rigide fixé sur le moteur indépendamment de la rampe d'admission, présente le même inconvénient de transmettre à celle-ci l'essentiel du choc reçu. De plus, un tel écran est généralement difficile à implanter dans le compartiment moteur, pour des raisons d'encombrement.

Dans la mesure où les rampes d'alimentation sont habituellement en matière plastique, et où les risques de déclenchement d'incendie en cas de rupture sont réels, les systèmes de protection qui ne sont pas capables d'amortir les chocs, ne sont pas satisfaisants.

La présente invention vise à assurer dans de meilleures conditions, la protection d'une rampe d'alimentation de carburant en cas de choc frontal du véhicule.

Dans ce but, elle propose un dispositif de protection composé d'un ensemble déformable par écrasement fixé sur la culasse, et d'une béquille de renforcement fixée d'une part sur cet ensemble, et d'autre part sur le carter cylindre.

De préférence, ce dispositif comprend au moins une colonnette s'écrasant progressivement en cas de choc et orientée dans la direction des vis de fixation du répartiteur d'admission sur la culasse.

D'autres caractéristiques et avantages de l'invention ressortiront clairement à la lecture de la description suivante d'un mode de réalisation non limitatif de celle-ci, en se reportant aux dessins annexés, sur lesquels :
- la figure 1 est une vue d'ensemble du moteur équipé du protecteur,
- la figure 2 est une vue du côté du dispositif proposé, et
- la figure 3 est une vue de dessus du même dispositif

Sur les figures, on voit le corps du dispositif de protection proposé, constitué d'une tôle de protection 1, de colonnettes 2 et d'une béquille 4. La tôle 1 est reliée aux colonnettes par des renforts 3, apparaissant sur les figures 1 et 2, qui montrent également la béquille 4 et l'emplacement de ces différents éléments par rapport à la culasse 7, au carter-cylindre 8, au répartiteur d'admission 9, et à la rampe d'alimentation en carburant 11.

Le dispositif de protection proposé se compose en effet d'un ensemble déformable par écrasement fixé sur la culasse 7, et de la béquille de renforcement 4, fixée d'une part sur cet ensemble, et d'autre part sur le carter cylindre 8.

L'ensemble déformable est constitué par la tôle 1 et par des colonnettes 2. La tôle 1 est vissée de préférence sur la culasse 7 par les vis 5, et la béquille 4 est vissée de préférence sur le carter cylindre 8 et sur la tôle 1, par les vis 6. Les colonnettes 2, ici au nombre de quatre, sont rapportées sur la tôle 1, de préférence par soudage. Leur fonction est de s'écraser progressivement en cas de choc. Elles sont orientées dans la direction des vis de fixation 10 du répartiteur d'admission 9 sur la culasse 7. La tôle 1 est disposée en avant de la rampe d'alimentation 11, de manière à être protégée par l'ensemble du dispositif en cas de choc frontal.

La rigidité des colonnettes 2 est renforcée par les renforts 4, vissés à la fois sur chaque colonnette 2, et sur la tôle 1. Sur les figures, on compte trois vis de fixation 5 de la tôle 1 sur la culasse 7, mais ce nombre n'est pas limitatif.

Enfin, un léger jeu doit être prévu au montage, entre l'extrémité des colonnettes 2 et les têtes de vis de fixation 10 du répartiteur 9, pour éviter que le dispositif soit hyperstatique.

En conclusion, le dispositif de protection proposé par l'invention, qui « encapsule » la rampe d'alimentation de carburant sur la face d'admission du moteur, permet la protection de cette rampe lors d'une déformation frontale du compartiment moteur, par écrasement progressif des colonnettes. Cet écrasement est maîtrisé par le choix de dimensions optimales pour les colonnettes, qui peut être effectué grâce à des calculs de préconisation.

## Revendications

1. Dispositif de protection de rampe d'alimentation de carburant (11) de moteur à combustion contre les chocs, **caractérisé en** se qu'il se compose d'un ensemble (1, 2) déformable par écrasement fixé sur la culasse (7) du moteur, et d'une béquille de renforcement (4) fixée d'une part sur cet ensemble déformable, et d'autre part sur le carter cylindre (8) du moteur.

2. Dispositif de protection selon la revendication 1, **caractérisé en ce qu'**il comprend au moins une colonnette (2) s'écrasant progressivement en cas de choc.

3. Dispositif de protection selon la revendication 2, **caractérisé en ce que** les colonnettes (2) sont orientées dans la direction des vis de fixation (10) du répartiteur d'admission (9) sur la culasse (7).

4. Dispositif de protection selon la revendication 2 ou 3, **caractérisé en ce que** les colonnettes (2) sont fixées sur une tôle (1) disposée en avant de la rampe d'alimentation (11) par rapport aux chocs frontaux .

5. Dispositif de protection selon la revendication 4, **caractérisée en ce que** la tôle (1) est vissée sur la culasse (7).

6. Dispositif de protection selon la revendication 3, 4 ou 5, **caractérisé en ce qu'**un léger jeu entre l'extrémité des colonnettes (2) et les vis de fixation (10) du répartiteur d'admission (9) est prévu au montage.

7. Dispositif de protection selon l'une des revendications précédentes, **caractérisé en ce que** la béquille (4) est vissée sur la tôle de protection (1) et sur le carter cylindre (8).

8. Dispositif de protection selon l'une des revendications 4 à 7, **caractérisé en ce que** les colonnettes (2) sont soudées sur la tôle de protection (1).

9. Dispositif de protection selon l'une des revendications 2 à 8, **caractérisé en ce que** la rigidité des colonnettes (2) est renforcée par des renforts (3), vissés à la fois sur les colonnettes (2), et sur la tôle (1).

10. Dispositif de protection, selon l'une des revendications précédentes, **caractérisé en ce qu'**il encapsule la rampe d'alimentation de carburant (11) sur la face d'admission du moteur.

## Claims

1. Protective device for protecting a combustion engine fuel supply rail (11) against impacts, **characterized in that** it is made up of an assembly (1, 2) that can be deformed in crushing, fixed to the cylinder head (7) of the engine, and of a reinforcing strut (4) fixed, on the one hand, to this deformable assembly and, on the other hand, to the cylinder block (8) of the engine.

2. Protective device according to Claim 1, **characterized in that** it comprises at least one pin (2) that crumples progressively in the event of an impact.

3. Protective device according to Claim 2, **characterized in that** the pins (2) are directed in the direction of the screws (10) that attach the inlet manifold (9) to the cylinder head (7).

4. Protective device according to Claim 2 or 3, **characterized in that** the pins (2) are fixed to a plate (1) positioned forward of the supply rail (11) with respect to frontal impacts.

5. Protective device according to Claim 4, **characterized in that** the plate (1) is screwed to the cylinder head (7).

6. Protective device according to Claim 3, 4 or 5, **characterized in that** a small clearance between the end of the pins (2) and the screws (10) that attach the inlet manifold (9) is provided at the time of assembly.

7. Protective device according to one of the preceding claims, **characterized in that** the strut (4) is screwed to the protective plate (1) and to the cylinder block (8).

8. Protective device according to one of Claims 4 to 7, **characterized in that** the pins (2) are welded to the protective plate (1).

9. Protective device according to one of Claims 2 to 8, **characterized in that** the rigidity of the pins (2) is enhanced by strengtheners (3) screwed both to the pins (2) and to the plate (1).

10. Protective device according to one of the preceding claims, **characterized in that** it encapsulates the fuel supply rail (11) on the inlet side of the engine.

## Patentansprüche

1. Vorrichtung zum Schützen der Kraftstoffversorgungsleitung (11) einer Brennkraftmaschine vor Stößen, **dadurch gekennzeichnet, dass** sie aus einer durch Zerdrücken verformbaren Baugruppe (1, 2), die am Zylinderkopf (7) der Maschine befestigt ist, und aus einer Verstärkungskufe (4), die einerseits an dieser verformbaren Baugruppe und andererseits am Zylindergehäuse (8) der Maschine befestigt ist, gebildet ist.

2. Schutzvorrichtung nach Anspruch 1, **dadurch gekennzeichnet, dass** sie wenigstens einen Abstandshalter (2) enthält, der im Fall eines Stoßes allmählich zerdrückt wird.

3. Schutzvorrichtung nach Anspruch 2, **dadurch gekennzeichnet, dass** die Abstandshalter (2) in Richtung von Befestigungsschrauben (10) des Einlasskrümmers (9) am Zylinderkopf (7) orientiert sind.

4. Schutzvorrichtung nach Anspruch 2 oder 3, **dadurch gekennzeichnet, dass** die Abstandshalter (2) an einem Blech (1) befestigt sind, das in Bezug auf Frontalstöße vor der Versorgungsleitung (11) angeordnet ist.

5. Schutzvorrichtung nach Anspruch 4, **dadurch gekennzeichnet, dass** das Blech (1) am Zylinderkopf (7) angeschraubt ist.

6. Schutzvorrichtung nach Anspruch 3, 4 oder 5, **dadurch gekennzeichnet, dass** bei der Montage ein geringes Spiel zwischen dem Ende der Abstandshalter (2) und den Befestigungsschrauben (10) des Einlasskrümmers (9) vorgesehen wird.

7. Schutzvorrichtung nach einem der vorhergehenden Ansprüche, **dadurch gekennzeichnet, dass** die Kufe (4) an das Schutzblech (1) und an den Zylinderkasten (8) angeschraubt ist.

8. Schutzvorrichtung nach einem der Ansprüche 4 bis 7, **dadurch gekennzeichnet, dass** die Abstandshalter (2) an das Schutzblech (1) geschweißt sind.

9. Schutzvorrichtung nach einem der Ansprüche 2 bis 8, **dadurch gekennzeichnet, dass** die Starrheit der Abstandshalter (2) durch Verstärkungen (3) verstärkt ist, die sowohl an die Abstandshalter (2) als auch an das Blech (1) geschraubt sind.

10. Schutzvorrichtung nach einem der vorhergehenden Ansprüche, **dadurch gekennzeichnet, dass** sie die Kraftstoffversorgungsleitung (11) auf der Einlassseite der Maschine einkapselt.
